# EUROPÄISCHE PATENTSCHRIFT

(11) **EP 0 776 621 B1**
(45) Veröffentlichungstag und Bekanntmachung des Hinweises auf die Patenterteilung: **04.04.2001**
(21) Anmeldenummer: 96115790.6
(22) Anmeldetag: 02.10.1996
(51) Int. Cl.: A47C 5/04, A47C 5/06

(54) **Sitzmöbel mit zwei seitlichen Profilschienen**
Chair with two lateral profiled rails
Siège avec deux rails latéraux profilés

(30) Priorität: 28.11.1995 DE 19544210
(43) Veröffentlichungstag der Anmeldung: 04.06.1997
(73) Patentinhaber: Sedus Stoll AG, 79761 Waldshut-Tiengen (DE)
(72) Erfinder: Seiler, Mathias, 79618 Rheinfelden (DE); Hergesell, Harald, 79733 Görwihl (DE)
(74) Vertreter: Lück, Gert, Dr.

(56) Entgegenhaltungen:
- EP-A- 0 247 385
- US-A- 3 431 022
- US-A- 5 318 348

## Beschreibung

### TECHNISCHES GEBIET

Die Erfindung betrifft ein Sitzmöbel mit zwei seitlichen Profilschienen aus Aluminium-Strangguß nach dem Oberbegriff des Anspruchs 1.

### STAND DER TECHNIK

Eine solches Sitzmöbel ist bekannt zum Beispiel aus der Zeitschrift "Domus 763", September 1994: Dort wird das Modell "Highframe" der Firma Alias beschrieben. Dieses bekannte Modell hat ein aus vier Füßen bestehendes Standgestell und ist praktisch nicht schwingfähig. Die verwendeten Aluminum-Strangguß-Profile müssen dort, wo die Druckguß-Traversen befestigt sind, gefräst werden. Die Polster können nur lose aufgelegt werden.

Aus der DE-A-3921970 ist ein als Freischwinger funktionierendes Sitzmöbel mit einer aus Kunststoff bestehenden Sitzschale bekannt, die integral mit bogenförmigen Vorderbeinen verbunden ist. Diese Vorderbeine bestehen aus Metall mit kreisförmigem, ovalem oder rechteckigem Querschnitt und sind elastisch. Nach hinten ist das Sitzmöbel über Streben abgestützt, wobei Vorderbeine und Streben gemeinsam an Bodenstandelementen befestigt sind.

Dieses bekannte Sitzmöbel ist aufgrund seiner festen Sitzschale sehr sperrig, die Produktion ist aufwendig und das Schwingerverhalten nicht veränderbar.

Aus der US-A-4938530 ist ein ähnliches Sitzmöbel bekannt: hier ist die Sitzschale an einem einen geschlossenen Rahmen bildenden Gestell aufgehängt, der derart geformt ist, daß dem Benutzer ein Schwenken nach hinten möglich ist.

Ein weiteres als Freischwinger konzipiertes Sitzmöbel ist aus DE-A 4033972 bekannt: hier sind Sitz und Lehne an einem bogenförmig verlaufenden Vorderdom eines Rahmengestells aufgehängt, wobei Sitz und Lehne im hinteren Bereich gelenkig miteinander verbunden sind, und an der Sitz-Vorderkante der Sitz mit dem Rahmen über eine Schiebeführung verbunden ist.

Aus der DE-U 7342881.6 ist ein weiteres mit einem Rahmengestell ausgerüstetes Sitzmöbel bekannt, bei welchem sowohl Sitz als auch Lehne aus Kunststoff-Teilen bestehen.

Die den Rahmen bildenden Stahlrohre weisen Längsschlitze auf, in welche entsprechend geformte Randteile der Lehne eingreifen. Das bekannte Möbel ist nicht schwingfähig.

In der GB-A-1281707 wird ein Sitzmöbel beschrieben, das zwei seitliche Profilschienen aufweist, welche über zwei Traversen verbunden sind und längslaufende Schlitze aufweisen, in welchen die Randteile einer die Sitzschale bildenden Membran gehaltert sind. Das bekannte Sitzmöbel hat Ähnlichkeit mit dem Modell "Highframe" der Firma Alias. Es ist nicht schwingfähig.

Aus DE-A 3207352 ist ein Sitzmöbel bekannt, dessen Sitz und Rückenlehne aus einer in einem Metallrahmen aufgespannten flexiblen Membrane bestehen. Die Membranen sind in Längsnuten der Rahmen-Rohre mittels Quetschmetall befestigt.

Das bekannte Möbel weist insbesondere hinsichtlich seines aus einem gebogenen Tragrohr bestehenden Standgestells ein eher ungewöhnliches Design auf. Es ist in Bezug auf Produktion und Montage aufwendig und umständlich.

Das Prinzip, bei Sitzmöbeln flexible Membranen für Sitz und/oder Lehne vorzusehen, und diese in ihren Randbereichen in Längsnuten von Tragrahmen zu befestigen, ist auch bekannt aus DE-A-3513076, DE-U-7735346, US-A-4234035 und US-A-3498668. Ähnliche Befestigungen sind bekannt für Dekostoffe auf Trägerkörpern aus DE-U DE-U-8900957.6 und DE-U-8911050.1.

Alle diese bekannten Konfigurationen sind ersichtlich aufwendig und produktionstechnisch anspruchsvoll, und eine Modelländerung vom Freischwinger in eine standfeste Ausführung oder umgekehrt ist nicht oder nur unter großem Aufwand möglich.

### DARSTELLUNG DER ERFINDUNG

Es ist daher die Aufgabe der Erfindung, ein Sitzmöbel der bekannten Art dahin zu verbessern, daß es spezifische Schwingeigenschaften der Sitzschale aufweist, befestigte Polster und eine ergonomisch konzipierte Sitz- und Lehnenmembrane besitzt, und das produktionstechnisch mit möglichst geringem Aufwand herzustellen ist.

Diese Aufgabe wird durch die Merkmale des Anspruchs 1 und der Unteransprüche gelöst.

Der Kern der Erfindung besteht darin, daß aus den beiden Profilschienen und den beiden Traversen eine Sitzschale mit ergonomischer Membrane und befestigtem Polster erstellt wird, und diese Schale bei den beiden Traversen am gebogenen Vorderdom des aus Aluminium-Strangguß-Profilen bestehenden Standgestells angebunden ist. Der Hinterdom dieses Standgestells kann dann entweder an der hinteren oder an der vorderen Traverse angebunden werden, wobei er im letzteren Fall gelenkig gelagert ist.

Im ersten Fall ist die Sitzschale praktisch örtlich fest, und das Sitzmöbel ist nur schwach schwingfähig. Der Querschnitt der Standgestell-Aluminium-Profile bewirkt eine Gestellflexibilität in der Längsachse (Sitzrichtung) des Sitzmöbels und eine gute Querstabilität, das heißt das Gestell tordiert nicht.

Im zweiten Fall schwingt die Sitzschale primär um einen gedachten Drehpunkt kurz unterhalb der Sitzebene, wobei der drehbar gelagerte Hinterdom bei Belastung des Sitzes nach oben auslenkt und damit dem Sitzmöbel eine ganz spezifische Schwingcharakteristik verleiht.

Duch die Verwendung von Aluminium-Strangguß-Profilen, die nicht nachträglich noch fräsend bearbeitet werden müssen, ist der Herstellungsaufwand kostengünstig, das Gewicht des Sitzmöbels gering, und die Polsterbefestigung über Keder einfach möglich.

### KURZE BESCHREIBUNG DER ZEICHNUNGEN

Nachstehend wird die Erfindung anhand von in Zeichnungen dargestellten Ausführungsbeispielen näher erläutert. Dabei zeigt:
- Fig.1: die Seitenansicht eines Sitzmöbels nach der Erfindung mit Schwingergestell,
- Fig.2: die Seitenansicht eines Sitzmöbels nach der Erfindung mit Kufengestell,
- Fig.3: den Aufbau des multifunktionalen Knotens bei der hinteren Traverse,
- Fig.4: eine perspektivische Ansicht des Sitzmöbels von schräg hinten,
- Fig.5: den Aufbau der Aufhängung des Hinterdoms des Standgestells des Sitzmöbels nach Fig. 1 an der vorderen Traverse, und
- Fig.6: eine Alternative für die Ausführung der Profilschienen für eine andere Befestigung der Membran und des Stuhl-Polsters.

### WEGE ZUR AUSFÜHRUNG DER ERFINDUNG

In Fig.1 ist die auf der linken Seite des Sitzmöbels befindliche Profilschiene 1 dargestellt, die mit ihrer korrespondierenden, in dieser Figur nicht sichtbaren Profilschiene auf der anderen Seite eine Sitzschale mit dem Stuhl-Polster 10 bildet. Das Standgestell 13 weist unten den Standteil auf, von dessen vorderem Ende der Vorderdom bogenförmig nach oben verläuft, und zunächst über den Anbindungsflansch 15 mit der vorderen Traverse 14, und dann über den Anbindungsflansch 7 mit der hinteren Traverse 2 verbunden ist. Der Hinterdom des Standgestells 13 ist im Lager 17 des Anbindungsflansches 16 drehbar an der vorderen Traverse 14 gelagert. Im Bereich der Sitzschale ist das Standgestell 13 mit Armlehnen-Auflagen 18 aus Holz belegt.

In Fig.2 ist ein prinzipiell mit der Fig.1 gleichartiges Sitzmöbel dargestellt, jedoch mit dem Unterschied, daß hier der Hinterdom des Standgestells 13 über den Anbindungsflansch 7 mit der hinteren Traverse 2 verbunden ist.

In Fig.4 ist das in Fig.2 dargestellte Sitzmöbel nochmals in Perspektive schräg von hinten dargestellt. Hier ist auch die zwischen den beiden Profilschienen 1 aufgespannte Membrane 3 zu sehen.

Beide Ausführungsformen der Erfindung haben wegen der Verwendung gebogener Aluminium-Profile ein geringes Gewicht und sind kostengünstig herzustellen.

Die Ausführungsform nach Fig.1, also mit einem Schwinger-Standgestell, hat eine ergonomisch vorteilhafte Schwingcharakteristik. Diese Charakteristik wird insbesondere durch die drehbare Lagerung des oberen Endes des Hinterdoms des Standgestells 13 und die Flexibilität dieses Hinterdoms bestimmt, der bei Belastung des Sitzmöbels durch das Benutzer-Gewicht nach oben auslenkt.

Die Ausführungsform nach Fig.2, also mit einem Kufen-Standgestell, hat eine Gestellflexibilität in der Längsachse und eine gute Querstabilität, welche durch die Querschnitte der verwendeten Aluminium-Profile bestimmt sind.

In Fig.3 ist der Aufbau des multifunktionalen Knotens bei der hinteren Traverse 2 dargestellt. Diese ist mit dem Standgestell-Anbindungsflansch 7 mittels der Schraube 9 verbunden, die in der Schraubenkopfaufnahme 8 ruht. Die Profilschiene 1 ist mit der Traverse 2 über die Schraube 6 verschraubt. Die Membran 3 ist über den Keder 4 in der Nut 5 fixiert. Das Polster 10 weist ein als Keder 11 wirkendes Kunststoffteil mit einer Nase auf, das in die Nut 12 eingreift.

Wie aus den Figuren 1 und 2 ersichtlich, kann der Anbindungsflansch 7 ein- oder zweiarmig ausgebildet sein. In der einarmigen Ausführungsform wird er im Schwinger-, in der zweiarmigen Ausführung wird er im Kufen-Modell verwendet.

In Fig.5 ist schließlich noch die Anbindung des Hinterdoms des Standgestells 13 im Bereich der vorderen Traverse 14 beim Schwinger-Modell gemäß Fig. 1 dargestellt:

Sowohl der Traversen-Anbindungsflansch 15 als auch der Standgestell-Anbindungsflansch 16 weisen jeweils eine Lager-Bohrung auf, durch welche der Lager-Bolzen 17 geführt ist.

Die Flansche 15 und 16 sind mit Hinter- bzw. Vorderdom des Standgestells 13 wie ersichtlich über jeweils zwei Schrauben verschraubt.

In Fig. 6 ist eine alternative Form der Profilschienen 1 und der Befestigung der Membran 3 und des Stuhl-Polsters 10 dargestellt:

Membran-Nut 5 und Polster-Nut 12 liegen - im Gegensatz zu der in Fig. 3 dargestellten Ausführungsform - nebeneinander, und die Membran 3 ist um die die Nut 5 oben abschließende Nase herumgeführt. Diese Ausführung ist weitgehend äquivalent zu der in Fig. 3 gezeigten.

Ein wesentlicher Unterschied besteht jedoch bei der Befestigung des Stuhl-Polsters 10: Dieses weist eine sich über die ganze Seitenkante erstreckende Befestigungsfahne 19 auf, die mittels des Keders 11 in der Nut 12 gehalten wird.

Die Befestigungsfahne 19 besteht aus einem Textilvlies, das - wie durch die beiden senkrechten Striche in der Zeichnung angedeutet - mit dem Polster 10 vernäht ist. Das Kederteil 11 besteht aus Polypropylen, was gegenüber PVC den Vorteil der vollständigen Recyclierbarkeit hat.

An der Ober- und der Unter-Kante (siehe z.B. Fig. 1) wird das Polster 10 vorzugsweise mit horizontal verlaufenden Taschen versehen, in die U-förmige Klammern z.B. aus Federstahl eingesetzt werden. Sodann wird das Polster 10 umgekippt und mittels der Klammern an der Profil-Schiene 1 befestigt.

Diese Ausführungsform gewährleistet nicht nur einen festen Sitz des Polsters 10, sondern eröffnet auch die Möglichkeit, die Polster 10 in einfacher Weise im fest montierten Stuhl einzusetzen oder daraus zu entfernen, beispielsweise zwecks Nachrüstung oder Austausch des Polsters.

Wie ersichtlich, sind Sitzmöbel nach der Erfindung nicht nur kostengünstig herzustellen, sondern auch bei Lieferung und Gebrauch hoch flexibel handhabbar. Die Membrane 3 ist in ergonomisch vorteilhafter Weise im Sitzhöckerbereich weniger elastisch ausgelegt als im Lehnenbereich und im Oberschenkelbereich.

### Bezeichnungsliste

- 1: Profilschienen
- 2: Traverse (hinten)
- 3: Membran
- 4: Membran-Keder
- 5: Membran-Nut
- 6: erste Schraube
- 7: Standgestell-Anbindungsflansch (hinten)
- 8: Schraubenkopfaufnahme
- 9: zweite Schraube
- 10: Stuhl-Polster
- 11: Polster-Keder
- 12: Polster-Nut
- 13: Standgestell
- 14: Traverse (vorn)
- 15: Traversen-Anbindungsflansch (vorn)
- 16: Standgestell-Anbindungsflansch (vorn)
- 17: axialer Lager-Bolzen
- 18: Armlehnen-Auflage
- 19: Befestigungsfahne

## Patentansprüche

1. Sitzmöbel mit zwei seitlichen Profilschienen (1) aus Aluminium-Strangguß, zwischen denen eine eine Sitz- und Lehnenfläche umfassende Membrane (3) gespannt ist, wobei die Profilschienen (1) eine sich über die ganze Länge erstreckende Nut (5) aufweisen, in welcher die Membran (3) mittels eines Keders (4) gehalten ist, und mit die Profilschienen (1) im Bereich der Rückenlehne und des Sitzes verbindenden Traversen (2,14) aus Aluminium-Druckguß,
dadurch gekennzeichnet, daß das Sitzmöbel ein Standgestell (13) aufweist, wobei:
- das Standgestell (13) zwei Aluminium-Strangguß-Profile umfaßt, die jeweils einen Boden-Standteil aufweisen, von dessen vorderem Ende sich der Vorderdom des Standgestells (13) bogenförmig über den Bereich der Sitz-Vorderkante zum Bereich der Rücken-Traverse (2) erstreckt,
- die Traverse (2) im Bereich der Rückenlehne mit den Profilschienen (1) und den Profilen des Standgestells (13) über einen multifunktionalen Knoten verbunden ist, und
- die Profilschienen (1) eine weitere durchlaufende Nut (12) zur Aufnahme des Keders (11) für das Polster (10) aufweisen.

2. Sitzmöbel nach Anspruch 1, dadurch gekennzeichnet, daß die Membrane (3) im Sitzhöckerbereich weniger elastisch ausgelegt ist als im Lehnen- und Oberschenkelbereich.

3. Sitzmöbel nach Anspruch 1, dadurch gekennzeichnet, daß der multifunktionale Knoten zwei Schraubverbindungen umfaßt, wobei in der ersten Verbindung die Profilschiene (1) mittels einer ersten Schraube (6), und in der zweiten Verbindung ein StandgestellAnbindungsflansch (7) mittels einer zweiten Schraube (9) an der Traverse (2) angeschraubt ist.

4. Sitzmöbel nach Anspruch 1, dadurch gekennzeichnet, daß das Polster (10) an seinen Rändern eine als Keder (11) wirkende Kunststoff-Nase aufweist.

5. Sitzmöbel nach Anspruch 3, dadurch gekennzeichnet, daß der Standgestell-Anbindungsflansch (7) zwei im Winkel zueinander stehende Arme aufweist, wobei an dem vorderen Arm der die Armlehne bildende verlängerte Vorderdom, und am hinteren Arm der Hinterdom des Standgestells (13) angeschraubt ist.

6. Sitzmöbel nach Anspruch 3, dadurch gekennzeichnet, daß der Standgestell-Anbindungsflansch (7) nur einen vorderen Arm aufweist, an dem der die Armlehne bildende verlängerte Vorderdom des Standgestells (13) angeschraubt ist, und der Hinterdom des Standgestells (13) drehbar im Bereich der vorderen Traverse (14) in einem Axial-Lager (17) aufgehängt ist.

7. Sitzmöbel nach Anspruch 6, dadurch gekennzeichnet, daß der Hinterdom des Standgestells (13) nach oben ausgewölbt ist.

8. Sitzmöbel nach Ansprüchen 6 und 7, dadurch gekennzeichnet, daß die Aufhängung des Hinterdoms des Standgestells (13) über einen Bolzen (17) erfolgt, der einerseits in einem Traversen-Anbindungsflansch (15), und andererseits in einem Standgestell-Anbindungsflansch (16) gelagert ist, wobei der Vorderdom des Standgestells (13) am Traversen-Anbindungsflansch (15), und der Hinterdom des Standgestells (13) am Standgestell-Anbindungsflansch (16) angeschraubt ist.

9. Sitzmöbel nach Anspruch 1, dadurch gekennzeichnet, daß das Polster (10) beidseits eine sich über die ganze Seitenkante erstreckende Befestigungsfahne (19) aufweist, die mittels des Keders (11) in der weiteren Nut (12) der Profilschiene (1) befestigbar ist.

10. Sitzmöbel nach Anspruch 9, dadurch gekennzeichnet, daß die Befestigungsfahne (19) ein mit dem Polster (10) vernähtes Textilvlies ist, und der Keder (11) der Befestigungsfahne (19) aus Polypropylen besteht.

## Claims

1. Piece of seating furniture having two lateral profile rails (1) which are made of continuously cast aluminium and between which there is stretched a membrane (3) comprising a seat surface and a backrest surface, the profile rails (1) having a groove (5) which extends over the entire length and in which the membrane (3) is retained by means of a welt (4), and having crossmembers (2, 14) which are made of die-cast aluminium and connect the profile rails (1) in the region of the backrest and of the seat, characterized in that the piece of seating furniture has a framework (13), it being the case that
- the framework (13) comprises two continuously cast aluminium profiles which each have a floor-standing part, from the front end of which the front curved element of the framework (13) extends in an arcuate manner via the region of the front seat edge to the region of the rear crossmember (2),
- the crossmember (2), in the region of the backrest, is connected to the profile rails (1) and the profiles of the framework (13) via a multifunctional joint, and
- the profile rails (1) have a further continuous groove (12) for accommodating the welt (11) for the padding (10).

2. Piece of seating furniture according to Claim 1, characterized in that the membrane (3) is of less elastic design in the ischial-tuberosity region than in the backrest and thigh regions.

3. Piece of seating furniture according to Claim 1, characterized in that the multifunctional joint comprises two screw-connections, in the first connection the profile rail (1) being screwed to the crossmember (2) by means of a first screw (6), and in the second connection a framework attachment flange (7) being screwed to the crossmember (2) by means of a second screw (9).

4. Piece of seating furniture according to Claim 1, characterized in that the padding (10) has, at its borders, a plastic nose acting as a welt (11).

5. Piece of seating furniture according to Claim 3, characterized in that the framework attachment flange (7) has two arms which are angled in relation to one another, the armrest-forming, extended front curved element being screwed to the front arm, and the rear curved element being screwed to the rear arm, of the framework (13).

6. Piece of seating furniture according to Claim 3, characterized in that the framework attachment flange (7) only has a front arm, to which the armrest-forming, extended front curved element of the framework (13) is screwed, and the rear curved element of the framework (13) is fitted rotatably in an axial bearing (17) in the region of the front crossmember (14).

7. Piece of seating furniture according to Claim 6, characterized in that the rear curved element of the framework (13) is curved upwards.

8. Piece of seating furniture according to Claims 6 and 7, characterized in that the rear curved element of the framework (13) is fitted via a bolt (17) which is mounted, on the one hand, in a crossmember attachment flange (15) and, on the other hand, in a framework attachment flange (16), the front curved element of the framework (13) being screwed to the crossmember attachment flange (15), and the rear curved element of the framework (13) being screwed to the framework attachment flange (16).

9. Piece of seating furniture according to Claim 1, characterized in that the padding (10) has, on both sides, a fastening lug (19) which extends over the entire side edge and can be fastened in the further groove (12) of the profile rail (1) by means of the welt (11).

10. Piece of seating furniture according to Claim 9, characterized in that the fastening lug (19) is a nonwoven textile fabric which is sewn to the padding (10), and the welt (11) of the fastening lug (19) consists of polypropylene.

## Revendications

1. Siège avec deux rails latéraux profilés (1) en aluminium coulé en continu, entre lesquels est tendue une membrane (3) comprenant une face de siège et une face de dossier, dans lequel les rails profilés (1) présentent une rainure (5) s'étendant sur toute la longueur, dans laquelle la membrane (3) est maintenue au moyen d'un bourrelet (4), et avec des traverses (2, 14) en aluminium moulé sous pression reliant les rails profilés (1) dans la région du dossier et de l'assise, caractérisé en ce que le siège présente un piètement (13), dans lequel le piètement (13) comprend deux profilés en aluminium coulé en continu, qui présentent chacun une partie d'appui, à partir de l'extrémité avant de laquelle la jambe avant du piètement (13) se prolonge en arc au-delà de la région de l'arête antérieure de l'assise jusqu'à la région de la traverse postérieure (2), en ce que la traverse (2) est reliée, dans la région du dossier, aux rails profilés (1) et aux profilés du piètement (13) par un noeud multifonctionnel, et en ce que les rails profilés (1) présentent une autre rainure continue (12) destinée à recevoir le bourrelet (11) du rembourrage (10).

2. Siège suivant la revendication 1, caractérisé en ce que la membrane (3) est moins élastique dans la région de la bosse de l'assise que dans la région du dossier et de l'appui des cuisses.

3. Siège suivant la revendication 1, caractérisé en ce que le noeud multifonctionnel comprend deux assemblages vissés dans lesquels, dans le premier assemblage, le rail profilé (1) est vissé à la traverse (2) au moyen d'une première vis (6) et, dans le second assemblage, un gousset (7) d'assemblage du piètement est vissé à la traverse (2) au moyen d'une seconde vis (9) .

4. Siège suivant la revendication 1, caractérisé en ce que le rembourrage (10) présente sur ses bords un bec de plastique agissant comme bourrelet (11).

5. Siège suivant la revendication 3, caractérisé en ce que le gousset (7) d'assemblage du piètement présente deux bras formant un angle entre eux, dans lesquels la jambe avant prolongée formant l'accoudoir est vissée au bras antérieur et la jambe arrière du piètement (13) est vissée au bras postérieur.

6. Siège suivant la revendication 3, caractérisé en ce que le gousset (7) d'assemblage du piètement ne présente qu'un bras antérieur, auquel est vissée la jambe avant du piètement (13), prolongée et formant l'accoudoir, et la jambe arrière du piètement (13) est suspendue de manière articulée dans un palier de butée (17) dans la région de la traverse antérieure (14).

7. Siège suivant la revendication 6, caractérisé en ce que la jambe arrière du piètement (13) est incurvée vers le haut.

8. Siège suivant la revendication 6 ou 7, caractérisé en ce que la suspension de la jambe arrière du piètement (13) est assurée par une broche (17), qui est supportée d'une part dans un gousset (15) d'assemblage de la traverse et d'autre part dans un gousset (16) d'assemblage du piètement, dans lequel la jambe avant du piètement (13) est vissée au gousset (15) d'assemblage de la traverse et la jambe arrière du piètement (13) est vissée au gousset (16) d'assemblage du piètement.

9. Siège suivant la revendication 1, caractérisé en ce que le rembourrage (10) présente, sur les deux côtés, un pan de fixation (19) s'étendant sur toute l'arête latérale, qui peut être fixé dans l'autre rainure (12) du rail profilé (1) au moyen du bourrelet (11).

10. Siège suivant la revendication 9, caractérisé en ce que le pan de fixation (19) est un voile textile cousu au rembourrage (10), et le bourrelet (11) du pan de fixation (19) est constitué de polypropylène.
